# EUROPÄISCHE PATENTSCHRIFT

(11) **EP 1 242 636 B1**
(45) Veröffentlichungstag und Bekanntmachung des Hinweises auf die Patenterteilung: **03.10.2007**
(21) Anmeldenummer: 00993529.7
(22) Anmeldetag: 07.11.2000
(51) Int. Cl.: C21C 5/46, C21C 5/48, C21B 7/16, C21B 13/00, F27D 3/16, F27B 3/22, F23D 11/38

(54) **VERFAHREN UND VORRICHTUNG ZUM KONTROLLIERTEN EINDÜSEN EINES GASES IN EIN METALLURGISCHES GEFÄSS**
METHOD AND DEVICE FOR FEEDING A GAS TO A METALLURGICAL VESSEL
PROCEDE ET DISPOSITIF PERMETTANT D'INTRODUIRE UN GAZ DANS UN RECIPIENT METALLURGIQUE

(30) Priorität: 20.12.1999 AT 214699
(43) Veröffentlichungstag der Anmeldung: 25.09.2002
(73) Patentinhaber: Voest-Alpine Industrieanlagenbau GmbH & Co, 4031 Linz (AT)
(72) Erfinder: WIEDER, Kurt, A-4311 Schwertbert (AT); WURM, Johann, A-4283 Bad Zell (AT); EL-RAYES, Mohamed, Tarek, A-4490 St. Florian (AT)
(74) Vertreter: Berg, Peter
(86) Internationale Anmeldenummer: PCT/EP2000/010964
(87) Internationale Veröffentlichungsnummer: WO 2001/046479

(56) Entgegenhaltungen:
- EP-A- 0 677 704
- EP-A- 0 874 194
- WO-A-00/28097
- DE-A- 2 512 947
- FR-A- 2 540 519
- GB-A- 1 007 241
- GB-A- 1 446 612
- US-A- 4 249 722
- US-A- 4 455 166
- US-A- 4 655 647
- US-A- 5 714 113
- US-A- 5 997 596

## Beschreibung

Die Erfindung betrifft ein Verfahren zum Zuführen eines Gases in ein metallurgisches Gefäß, wobei von dem Gas eine kondensierbare bzw. verdampfbare Komponente in gasförmigem und/oder flüssigem Zustand mitgeführt wird und das Gas dem metallurgischen Gefäß über ein oder mehrere Gaszuführungsmittel zugeführt wird, sowie ein Gaszuführungsmittel zur Durchführung des Verfahrens.

Metallurgischen Gefäßen, insbesondere Einschmelzvergasern, wird über Gasdüsen ein sauerstoffhaltiges Gas, etwa Luft oder mit Sauerstoff angereicherte Luft oder technischer Sauerstoff, zugeführt. Zur Prozesskontrolle und Verfahrensbeeinflussung ist es erforderlich, zusammen mit dem jeweiligen Gas eine kondensierbare bzw. verdampfbare Komponente in das metallurgische Gefäß einzublasen. Diese Komponente wird in der Regel von Wasser bzw. Wasserdampf gebildet.

Einem Einschmelzvergaser wird Wasserdampf zugeführt, um dadurch die Flammentemperaturen an den Sauerstoffdüsen beeinflussen zu können. Da Wasserdampf nicht immer verfügbar ist, besteht eine weitere Möglichkeit darin, flüssiges Wasser in zerstäubter Form zuzuführen. Neben der endothermen Vergasungsreaktion (H₂O + C ==> H₂ + CO), welche in jedem Fall stattfindet, dient - im Fall von Wasser in flüssigem Zustand - zusätzlich die nach dem Einblasen aufzubringende Verdampfungswärme zur Temperaturbeeinflussung.

Bei beiden Maßnahmen besteht allerdings die Gefahr, dass kondensiertes bzw. noch flüssiges Wasser durch den Düsenkanal bis zum Feuerfestmaterial des Einschmelzvergasers fließt und dort das Mauerwerk beschädigt. Ein vorzeitiges Zerstäuben löst dieses Problem nicht, da immer wieder Wasser an die Innenwand des Düsenkanals gelangt und dort einen Wasserfilm ausbildet.

Aus dem Stand der Technik sind z.B. in der US-A-4 455 166 bzw. der FR-A-2540519 Düsen zum Entkohlen von flüssigem Roheisen bekannt. Diese Düsen sind gekennzeichnet durch eine Engstelle, einen divergierenden, der Engstelle nachgeordneten Abschnitt, sowie einen der Engstelle vorgeordneten Verjüngungsabschnitt und einen ebenfalls divergierenden Ausströmabschnitt. Zweck des Abschnittes ist es, durch das eingeblasene Gas mittels Überschallströmung eine Emulsion aus Gasphase und Roheisen zu erzeugen.

Die Aufgabe der gegenständlichen Erfindung ist es, ein Verfahren zum Zurführen eines Gases in ein metallurgisches Gefäß zu schaffen, wobei vor dem Gas Wasserdampf oder Wasser mitgeführt wird und mögliche Beschädigungen an den Gaszuführungsmitteln stark verringert bzw. ganz verhindert werden.

Diese Aufgabe wird dadurch gelöst, dass bei einer Anzahl der Gaszuführungsmittel in jedem dieser Gaszuführungsmittel
- die Gasgeschwindigkeit in einem ersten Abschnitt kontinuierlich erhöht wird,
- das Gas in einer Wirbelzone mit der kondensierbaren bzw. verdampfbaren Komponente innig vermischt wird, wobei die Wirbelzone durch eine sprunghafte Querschnittserweiterung des Strömungsquerschnitts mit einer Steigung von bezogen auf die Längsachse des Strömungskanals mindestens 60° gebildet wird,
- das mit der mitgeführten Komponente innig vermischte Gas über einen Ausströmkanal in das metallurgische Gefäß eingeblasen und
- die Gasgeschwindigkeit über den Ausströmabschnitt im Wesentlichen konstant oder leicht fallend gehalten wird.

Falls die Komponente in ursprünglich gasförmigem Zustand eingesetzt wird, ermöglicht es das erfindungsgemäße Verfahren zuverlässig, aus der Gasphase kondensierte Flüssigkeit im Gasstrom gleichmäßig zu verteilen, da die Ablagerung eines Flüssigkeitsfilmes in der Wirbelzone nicht mehr möglich ist. Eine Wiederablagerung eines Flüssigkeitsfilmes nach der Wirbelzone ist aufgrund der dann bereits herrschenden Strömungsverhältnisse und Temperaturen ebenfalls nicht mehr möglich.

Das erfindungsgemäße Verfahren ermöglicht es weiters, die Komponente in flüssigem Zustand einzusetzen, beispielsweise in den Gasstrom einzusprühen. Durch die Einsparung eines separaten Verdampfungsschrittes lassen sich Kosteneinsparungen erzielen.

Eine bevorzugte Ausführungsform des erfindungsgemäßen Verfahrens besteht darin, daß das Gas von Sauerstoff, insbesondere technischem Sauerstoff, wie er beispielsweise aus einer Luftzerlegungsanlage erhalten wird, gebildet wird.

Gemäß einer weiteren vorteilhaften Ausführungsform wird die Gasgeschwindigkeit nach dem ersten Abschnitt und vor der Wirbelzone eine Zeitlang im Wesentlichen konstant gehalten.

Gemäß einer weiteren vorteilhaften Ausführungsform wird die Gasgeschwindigkeit vor dem ersten Abschnitt eine Zeitlang im wesentlichen konstant gehalten.

Gegenstand der Erfindung ist auch ein Gaszuführungsmittel zum Zuführen eines Gases in ein metallurgisches Gefäß, wobei das Gaszuführungsmittel entlang einer zentralen Längsachse von einem einzigen Strömungskanal durchsetzt ist, und wobei von dem Gas Wasserdampf oder Wasser als kondensierbare bzw. verdampfbare Komponente mitgeführt wird.

Bei diesem Gaszuführungsmittel sollen mögliche Beschädigungen im Betrieb stark verringert bzw. ganz verhindert werden.

Zur Lösung dieser Aufgabe ist ein solches Gaszuführungsmittel erfindungsgemäß gekennzeichnet durch die Merkmale von Anspruch 5.

Unter einer sprunghaften Querschnittserweiterung ist dabei eine in Gasströmungsrichtung erfolgende plötzliche Erhöhung des Durchmessers des Strömungskanals zu verstehen. Durch die dabei im Gas auftretenden Verwirbelungen und Turbulenzen werden Gasbestandteile, die bis zu diesem Ort mit dem Gas unvollständig vermischt waren, innig mit dem Gas durchmischt. Zusätzlich dazu werden etwaige Flüssigkeitsablagerungen an der Innenwand des Strömungskanals von dieser abgerissen und ebenfalls gleichmäßig im Gas verteilt.

Bei einer Steigung α von zumindest 60° wird an der Innenwand des Strömungskanals eine Stufe ausgebildet, welche eine ausreichende Zerstäubung von abgelagerter oder mitgeführter Flüssigkeit und danach eine ausreichende Verwirbelung und Durchmischung der Gaskomponenten sicherstellt.

Es ist weder für das erfindungsgemäße Verfahren, noch für das erfindungsgemäße Gaszuführungsmittel erforderlich, dass alle zuvor und nachstehend erwähnten Abschnitte eines Gaszuführungsmittels baulich in einer Düse vereint sind.

So ist es beispielsweise möglich, den ersten Abschnitt bzw. den Verjüngungsabschnitt vor der Düse und den Ausströmabschnitt nach der Düse anzuordnen. Die aus dieser weniger optimalen Anordnung resultierende geringere Standzeit der Düse und/oder des Feuerfestmaterials kann für bestimmte Anwendungen dennoch ausreichend sein.

Einer vorteilhaften Ausgestaltungsform zufolge ist zwischen dem Verjüngungsabschnitt und der sprunghaften Querschnittserweiterung ein Zwischenabschnitt mit im wesentlichen konstantem Strömungsquerschnitt angeordnet.

Durch diesen Zwischenabschnitt befindet sich die sprunghafte Querschnittserweiterung in einem - für eine optimale Verwirbelung und Vermeidung eines Flüssigkeitsfilmes im Ausströmabschnitt - optimalen Abstand von der Einschmelzvergaser-seitigen Öffnung des Gaszuführungsmittels.

Besonders vorteilhaft ist es, wenn der Anstieg des Strömungsquerschnittes an der sprunghaften Querschnittserweiterung eine mittlere Steigung α von im wesentlichen 90° aufweist.

90° stellt nicht die maximale obere Grenze für die Steigung α dar, auch höhere Werte für α führen zu unter Umständen zweckmäßigen Ausführungsformen. Aus höheren Werten für α resultiert zwar eine schärfere Abrisskante, allerdings verschleißt diese Kante bei α > 90° auch leichter als bei α ≤ 90°.

Gemäß einer Ausgestaltungsform des erfindungsgemäßen Gaszuführungsmittels ist dem Verjüngungsabschnitt in Gasströmungsrichtung ein Einströmabschnitt mit im wesentlichen konstantem Gasströmungsquerschnitt vorgeordnet.

Ein weiterer Aspekt der gegenständlichen Erfindung betrifft eine Vorrichtung zum Zuführen eines Gases in ein metallurgisches Gefäß, wobei die Vorrichtung eine oder mehrere erfindungsgemäße Gaszuführungsmittel umfasst, sowie Gaszuleitungen zu den Gaszuführungsmitteln und Mittel zum Einbringen einer kondensierbaren bzw. verdampfbaren Komponente in die Gaszuführungsmittel.

Um sich die Vorteile der Erfindung nutzbar machen zu können, soll es nicht erforderlich sein, bereits existierende Düsen komplett gegen erfindungsgemäße Gaszuführungsmittel auszutauschen. Es soll vielmehr auf einfache und kostensparende Weise möglich sein, existierende Düsen zu erfindungsgemäßen Gaszuführungsmitteln umzurüsten.

Das erfindungsgemäße Gaszuführungsmittel läßt sich realisieren mittels eines Einsatzstückes zum Umrüsten einer aus dem Stand der Technik bekannten Düse, deren Düsenkanal zumindest
- einen Ausströmabschnitt und
- einen Verjüngungsabschnitt, dem Ausströmabschnitt vorgeordnet ist und welcher - zum Querschnitt des Ausströmabschnittes hin - in Gasströmungsrichtung verjüngend ausgeführt ist, aufweist.

Ein solches Einsatzstück ist dadurch gekennzeichnet, dass entlang einer Achse, welche - bei in die Düse eingesetztem Einsatzstück - mit der zentralen Längsachse der Düse zusammenfällt, ein Gasströmungskanal durch das Einsatzstück geführt ist und wobei durch die Aussenkontur des Einsatzstückes zumindest ein Teilbereich der Innenkontur des Verjüngungsabschnittes nachgebildet ist und wobei der Querschnitt des Gasströmungskanals in Gasströmungsrichtung verjüngend ausgeführt ist und wobei die Austrittsöffnung mit einer Abrisskante versehen ist, wodurch - bei in die Düse eingesetztem Einsatzstück - eine dem Verjüngungsabschnitt in Gasströmungsrichtung nachgeordnete sprunghafte Querschnittserweiterung des Gasströmungskanals ausgebildet ist.

Unter Abrisskante sind hier demnach sinngemäß die weiter oben gemachten Ausführungen zur sprunghaften Querschnittserweiterung zu verstehen.

Das oben beschriebene Einsatzstück kann auf einfache Weise in eine bestehende Düse eingeschoben werden, etwa während eines Wartungsstillstandes bei entfernter Gaszuführungsleitung. Da die Außenkontur des Einsatzstückes passgenau der Innenkontur des Düsenkanals, und zwar insbesondere des Verjüngungsabschnittes bzw. zumindest eines Teiles davon, nachgeformt ist, wird bei Inbetriebnahme der Düse das Einsatzstück durch den Gasdruck gegen den Verjüngungsabschnitt gepresst.

Der Gasströmungskanal, bzw. sein sich in Gasströmungsrichtung verjüngender Teil bildet dann den Verjüngungsabschnitt der umgerüsteten Düse, während die Abrisskante des Einsatzstückes die sprunghafte Querschnittserweiterung der Düse bildet.

Vorteilhafterweise ist durch die Außenkontur des Einsatzstückes zusätzlich ein Teilbereich der Innenkontur des Ausströmabschnittes nachgebildet, dessen Innenkontur dann den Zwischenabschnitt der umgerüsteten Düse bildet.

Alternativ oder zusätzlich dazu kann durch die Außenkontur des Einsatzstückes ein Teilbereich des Einströmabschnittes nachgebildet sein.

Abhängig davon, welche zusätzlichen Teilbereiche von Abschnitten durch die Aussenkontur des Einsatzstückes nachgebildet sind, wird davon entweder der Ort der Abrisskante bzw. der sprunghaften Querschnittserweiterung in der umgerüsteten Düse bestimmt und/oder ein insgesamt massiveres, leichter handhabbares und passgenau in die Düse einsetzbares Teil geschaffen.

Gegenüber aus dem Stand der Technik bekannten Düsen weisen Düsen der erfindungsgemäßen Vorrichtung unmittelbar vor der sprunghaften Querschnittserhöhung einen geringeren Querschnitt auf. Dies hat zur Folge, dass der Vordruck in der die Düse versorgenden Zuführleitung gegenüber dem Stand der Technik erhöht ist und daher - bei konstantem Versorgungsdruck - die Druckdifferenz am Flussregelorgan, welches sich vor den Düsen befindet, geringer ist. Dieses Flussregelorgan, welches für alle Düsen den Versorgungsdruck in einer gemeinsamen Versorgungsleitung auf den in den Zuführleitungen herrschenden Vordruck drosselt, weist stets den Nachteil einer großen Lärmentwicklung auf. Da nun die Druckdifferenz zwischen Versorgungsdruck und Vordruck kleiner ist, ist auch die Lärmentwicklung verringert.

Ein weiterer Vorteil der Erfindung besteht darin, dass das System insgesamt steifer wird, d.h. dass unmittelbar vor dem engsten Düsenquerschnitt ein höherer Druck herrscht, wodurch die Düse bei einem Eindringen von Flüssigphase, z.B. flüssigem Roheisen, schneller wieder davon befreit wird und damit Düsenschäden reduziert werden.

Nachfolgend wird die Erfindung anhand der in den Zeichnungen Fig. 1 bis 5 dargestellten Ausführungsbeispiele näher erläutert.
Fig. 1 zeigt dabei einen Querschnitt durch eine Düse nach dem Stand der Technik,
Fig. 2 zeigt einen Querschnitt durch eine erfindungsgemäße Düse,
Fig. 3 zeigt einen Querschnitt durch eine Düse nach dem Stand der Technik, die durch einen Einsatz modifiziert ist.
Fig. 4 zeigt Ausführungsvarianten der Querschnittserweiterung.
Fig. 5 zeigt schematisch einen Teil der gesamten Vorrichtung zum Einblasen eines Gases

In Fig. 1 durchsetzt eine Düse 1 den Mantel 2 eines metallurgischen Gefäßes, beispielsweise eines Einschmelzvergasers. Die Düse 1 wird von einem wassergekühlten Düsenkörper 13 gebildet. Durch den Düsenkörper 13 ist ein Düsenkanal 6 geführt, welcher aus mehreren Abschnitten 3,4,5 besteht und welcher im wesentlichen rotationssymmetrisch zu einer zentralen Längsachse 7 des Düsenkanals 6 ist.

Der Einströmabschnitt 3 weist dabei einen im wesentlichen konstanten Querschnitt auf, welcher sich in einem darauffolgenden Verjüngungsabschnitt 4 kontinuierlich in Gasströmungsrichtung 12 verringert. Bis zum Einströmen des Gases in den Einschmelzvergaser wird der Strömungsquerschnitt in einem Ausströmabschnitt 5 im wesentlichen konstant gehalten.

Im Einströmabschnitt 3 herrscht der Vordruck P₁, welcher über die gesamte restliche Länge des Düsenkanals 6 zum Systeminnendruck P_{System} um die Druckdifferenz ΔP₁ abfällt.

Die in Fig. 2 dargestellte Düse 1' weist ebenfalls einen Einströmabschnitt 3 mit im wesentlichen konstantem Strömungsquerschnitt auf, welcher in einem Verjüngungsabschnitt 4 kontinuierlich in Gasströmungsrichtung 12 verringert wird. An den Verjüngungsabschnitt 4 schließt hier ein Zwischenabschnitt 8 mit gleichbleibendem Querschnitt an. Auf den Zwischenabschnitt 8 folgt eine sprunghafte Querschnittserweiterung 9, welche in der Zeichnung als rechtwinkeliger Rücksprung 9 in der Düseninnenwand ausgeführt ist. Es ist dabei wesentlich, dass die von dem Rücksprung 9 gebildete Stufe nicht zu hoch ausgeführt ist, dass also die Differenz der beiden Durchmesser vor und nach dem Rücksprung 9 nicht zu groß ist, damit der Druckverlust nicht zu hoch wird. Es ist weiters wesentlich, dass der Rücksprung 9 mit einer scharfen Abrisskante versehen ist, um eine ausreichende Zerstäubung zu gewährleisten.

Als besonders vorteilhaft hat sich ein Verhältnis der beiden Durchmesser von 1:1,05 bis 1:1,25 erwiesen.

An die sprunghafte Querschnittserweiterung 9 schließt ein Ausströmabschnitt 5 mit wiederum im wesentlichen konstantem Querschnitt an, wobei die an die Querschnittserweiterung 9 unmittelbar anschließende Zone die Wirbelzone 10 darstellt, in der Gas und mitgeführte Komponente innig durchmischt werden.

Hier herrscht im Einströmabschnitt 3 der Vordruck P₂, welcher über die gesamte restliche Länge des Düsenkanals 6 zum Systeminnendruck P_{System} um die Druckdifferenz ΔP₂ abfällt. ΔP₂ ist aber größer als ΔP₁, sodaß auch P₂ > P₁ und somit die Druckdifferenz von P₂ zum Versorgungsdruck (der ebenso wie P_{System} in beiden Fällen gleich ist), geringer als beim Stand der Technik ist.

Die in Fig. 3 dargestellte Düse 1 weist einen Einsatz 11 auf, durch den eine wie in Fig. 1 dargestellte zu einer erfindungsgemäßen Düse 1' ausgerüstet ist.

Durch die Außenkontur des Einsatzstückes 11 sind die Innenkontur des gesamten ursprünglichen Verjüngungsabschnittes 4, sowie jeweils eines Teiles des Einström- 3 und Ausströmabschnittes 5 passgenau nachgebildet. Die Innenkontur des Einsatzstückes 11 ist dabei derart ausgebildet, dass sie wiederum einen Verjüngungsabschnitt 4' und einen Zwischenabschnitt 8 aufweist.

Das Nachrüsten von Düsen 1 kann während eines Wartungsstillstandes des Einschmelzvergasers in einfacher Weise erfolgen, in dem der Einsatz bei entfernter Zuführungsleitung von außen in den Düsenkanal 6 eingeschoben wird.

Fig. 4 zeigt zwei Ausführungsvarianten der Querschnittserweiterung im Detail, wobei bei Fig. 4a der Anstieg des Strömungsquerschnitts bezogen auf die Längsachse 7 eine Steigung α von 90° und bei Fig. 4b eine Steigung α von 70° aufweist.

In Fig.5 sind von den etwa 20 bis 30 Sauerstoffdüsen, die den Mantel eines Einschmelzvergasers in einem bestimmten Höhenabschnitt und etwa gleichmäßig voneinander beabstandet durchsetzen, in beispielhafter Weise zwei Düsen 1' dargestellt. Jede der Düsen 1' ist mit zumindest einer Gaszuleitung 14 versehen, durch welche die Düse 1' mit Sauerstoff bzw. sauerstoffhältigem Gas versorgt wird.

In einer gemeinsamen Versorgungsleitung 15 wird durch ein Flussregelorgan 16 der Sauerstoff-Versorgungsdruck auf den in der Ringleitung 17 und den Gaszuleitungen 14 herrschenden Vordruck ist das dann P₂ gedrosselt. Die Ringleitung 17 versorgt dann auch alle anderen (hier zeichnerisch nicht dargestellten) Gaszuleitungen, bzw. Düsen, mit Sauerstoff. Die Düsen 1' sind mit einem Mittel 18 zum Einbringen von Wasser oder Wasserdampf versehen. Dieses Mittel 18 ist im einfachsten Fall als Wasser- bzw. Wasserdampfleitung ausgebildet, die in den Düsenkanal mündet.

Die Richtung der Wasser- bzw. Wasserdampfeinbringung kann in zweckmäßiger Weise sowohl in, gegen, als auch normal zur Gasströmungsrichtung innerhalb des Düsenkanals erfolgen. In bevorzugter Weise wird Wasser in Gasströmungsrichtung innerhalb des Düsenkanals in diesen eingedüst.

## Patentansprüche

1. Verfahren zum Zuführen eines Gases in ein metallurgisches Gefäß, wobei von dem Gas Wasserdampf oder Wasser als kondensierbare und/oder verdampfbare Komponente mitgeführt wird und das Gas dem metallurgischen Gefäß über eines oder mehrere Gaszuführungsmittel zugeführt wird, wobei bei einer Anzahl der Gaszuführungsmittel in jedem dieser Gaszuführungsmittel
• die Gasgeschwindigkeit in einem ersten Abschnitt kontinuierlich erhöht wird,
• das Gas in einer Wirbelzone mit der kondensierbaren bzw. verdampfbaren Komponente innig vermischt wird, wobei die Wirbelzone durch eine sprunghafte Querschnittserweiterung des Strömungsquerschnitts mit einer Steigung von bezogen auf die Längsachse des Strömungskanals mindestens 60° gebildet wird,
• das mit der mitgeführten Komponente innig vermischte Gas über einen Ausströmabschnitt in das metallurgische Gefäß eingeblasen und
• die Gasgeschwindigkeit über den Ausströmabschnitt im Wesentlichen konstant oder leicht fallend gehalten wird.

2. Verfahren nach Anspruch 1, **dadurch gekennzeichnet, dass** das Gas von sauerstoffhältigem Gas, insbesondere technischem Sauerstoff, gebildet wird.

3. Verfahren nach einem der Ansprüche 1 oder 2, **dadurch gekennzeichnet, dass** nach dem ersten Abschnitt und vor der Wirbelzone die Gasgeschwindigkeit eine Zeitlang im wesentlichen konstant gehalten wird.

4. Verfahren nach einem der Ansprüche 1 bis 3, **dadurch gekennzeichnet, dass** vor dem ersten Abschnitt die Gasgeschwindigkeit eine Zeitlang im Wesentlichen konstant gehalten wird.

5. Gaszuführungsmittel (1') zur Durchführung des Verfahrens nach einem oder mehreren der Ansprüche 1 bis 4, zum Zuführen eines Gases in ein metallurgisches Gefäß, wobei das Gaszuführungsmittel (1') entlang einer zentralen Längsachse (7) von einem einzigen Strömungskanal (6) durchsetzt ist, und wobei von dem Gas Wasserdampf oder Wasser als kondensierbare und/oder verdampfbare Komponente mitgeführt wird, wobei der Strömungskanal (6) - ausgehend von einem bestimmten Querschnitt - zumindest
• eine sprunghafte Querschnittserweiterung (9) des Strömungskanals zur Verwirbelung und innigen Durchmischung der kondensierbaren bzw. verdampfbaren Flüssigkeit mit dem Gas aufweist,
• der Anstieg des Strömungsquerschnittes an der sprunghaften Querschnittserweiterung (9) - bezogen auf die Längsachse (7) des Strömungskanals (6) - eine mittlere Steigung α von zumindest 60°, vorzugsweise von zumindest 75° aufweist, und
• einen Ausströmabschnitt (5), welcher der Querschnittserweiterung (9) in Gasströmungsrichtung (12) nachgeordnet ist, und welcher nur eine einzige zentrale Gaszufuhr aufweist, wobei
der Querschnittserweiterung (9) in Gasströmungsrichtung (12) ein Verjüngungsabschnitt (4) vorgeordnet ist, der einen sich in Gasströmungsrichtung (12) verjüngenden Strömungsquerschnitt aufweist.

6. Gaszuführungsmittel (1') nach Anspruch 5, **dadurch gekennzeichnet, dass** zwischen dem Verjüngungsabschnitt (4) und der sprunghaften Querschnittserweiterung (9) ein Zwischenabschnitt (8) mit im Wesentlichen konstantem Strömungsquerschnitt angeordnet ist.

7. Gaszuführungsmittel (1') nach Anspruch 5, **dadurch gekennzeichnet, dass** der Anstieg des Strömungsquerschnittes an der sprunghaften Querschnittserweiterung (9) eine mittlere Steigung α von im wesentlichen 90° aufweist.

8. Gaszuführungsmittel (1') nach einem der Ansprüche 5 bis 7, **dadurch gekennzeichnet, dass** der Ausströmabschnitt derart ausgebildet ist, dass die Gasgeschwindigkeit über den Ausströmabschnitt im Wesentlichen konstant oder leicht fallend gehalten wird.

9. Vorrichtung zum Zuführen eines Gases in ein metallurgisches Gefäß, wobei die Vorrichtung eine oder mehrere Gaszuführungsmittel (1') nach einem der Ansprüche 1 bis 8 umfasst, sowie Gaszuleitungen (14) zu den Gaszuführungsmitteln (1') und Mittel (18) zum Einbringen von Wasser oder Wasserdampf als kondensierbare bzw. verdampfbare Komponenten in die Gaszuführungsmittel (1').

## Claims

1. Method for feeding a gas into a metallurgical vessel, steam or water as condensable and/or evaporable component being entrained by the gas, and the gas being fed to the metallurgical vessel via one or more gas supply means, wherein, if there are a number of the gas supply means, in each of these gas supply means
• in a first section the gas velocity is continuously increased,
• in a turbulence zone the gas is intimately mixed with the condensable or evaporable component, the turbulence zone being formed by an abrupt cross-sectional widening of the cross section of flow having an inclination of at least 60° with respect to the longitudinal axis of the flow passage,
• the gas which has been intimately mixed with the entrained component is blown into the metallurgical vessel via an exit section, and
• the gas velocity is kept substantially constant or falls slightly over the exit section.

2. Method according to Claim 1, **characterized in that** the gas is formed by oxygen-containing gas, in particular technical-grade oxygen.

3. Method according to one of Claims 1 or 2, **characterized in that** downstream of the first section and upstream of the turbulence zone the gas velocity is kept substantially constant for a period of time.

4. Method according to one of Claims 1 to 3, **characterized in that** upstream of the first section the gas velocity is kept substantially constant for a period of time.

5. Gas supply means (1') for carrying out the method according to one or more of Claims 1 to 4, for feeding a gas into a metallurgical vessel, the gas supply means (1') having a single flow passage (6) passing through it along a central longitudinal axis (7), and steam or water as condensable and/or evaporable component being entrained by the gas, wherein the flow passage (6) - starting from a defined cross section - has at least
• an abrupt cross-sectional widening (9) of the flow passage for imparting turbulence to and intimately mixing the condensable or evaporable liquid with the gas,
• the increase in the cross section of flow at the abrupt cross-sectional widening (9) has a mean inclination α - with respect to the longitudinal axis (7) of the flow passage (6) - of at least 60°, preferably of at least 75°, and
• an exit section (5) which is arranged downstream of the cross-sectional widening (9), as seen in the direction of flow (12) of the gas, and which has only a single central gas feed,
a narrowing section (4), which has a cross section of flow which narrows in the direction of flow (12) of the gas, being arranged upstream of the cross-sectional widening (9) in the direction of flow (12) of the gas.

6. Gas supply means (1') according to Claim 5, **characterized in that** an intermediate section (8) of substantially constant cross section of flow is arranged between the narrowing section (4) and the abrupt cross-sectional widening (9).

7. Gas supply means (1') according to Claim 5, **characterized in that** the increase in the cross section of flow at the abrupt cross-sectional widening (9) has a mean inclination α of substantially 90°.

8. Gas supply means (1') according to one of Claims 5 to 7, **characterized in that** the exit section is designed such that the gas velocity is kept substantially constant or falls slightly over the exit section.

9. Device for feeding a gas into a metallurgical vessel, the device comprising one or more gas supply means (1') according to one of Claims 1 to 8, and gas feed lines (14) leading to the gas supply means (1') and means (18) for introducing water or steam as condensable or evaporable components into the gas supply means (1').

## Revendications

1. Procédé en vue de l'alimentation d'un gaz dans une cuve métallurgique, de la vapeur d'eau ou de l'eau étant co-alimentée en tant que composant condensable et/ou évaporable avec le gaz et le gaz étant alimenté à la cuve métallurgique par l'intermédiaire d'un ou de plusieurs moyens d'alimentation de gaz, dans le cas d'un nombre de moyens d'alimentation de gaz dans chacun de ces moyens d'alimentation de gaz
• la vitesse du gaz étant augmentée en continu dans une première section,
• le gaz étant mélangé de manière intime dans une zone de tourbillonnement avec les composants condensables ou évaporables, la zone de tourbillonnement étant formée par un élargissement soudain de la section transversale de la section transversale d'écoulement avec une pente, par rapport à l'axe longitudinal du canal d'écoulement, d'au moins 60°,
• le gaz mélangé de manière intime aux composants co-alimentés étant insufflé dans la cuve métallurgique par l'intermédiaire d'une section d'évacuation et
• la vitesse du gaz sur la section d'évacuation étant maintenue pour l'essentiel constante ou légèrement dégressive.

2. Procédé selon la revendication 1, **caractérisé en ce que** le gaz est formé de gaz contenant de l'oxygène, en particulier de l'oxygène technique.

3. Procédé selon l'une quelconque des revendications 1 ou 2, **caractérisé en ce qu'**après la première section et avant la zone de tourbillonnement, la vitesse du gaz est maintenue pendant un certain temps pour l'essentiel constante.

4. Procédé selon l'une quelconque des revendications 1 à 3, **caractérisé en ce qu'**avant la première section, la vitesse du gaz est maintenue pendant un certain temps pour l'essentiel constante.

5. Moyen d'alimentation de gaz (1') en vue de l'exécution du procédé selon l'une ou plusieurs des revendications 1 à 4, en vue de l'alimentation d'un gaz dans une cuve métallurgique, le moyen d'alimentation de gaz (1') étant traversé le long d'un axe longitudinal central (7) par un canal d'écoulement unique (6) et de la vapeur d'eau ou de l'eau étant co-alimentée avec le gaz en tant que composant condensable et/ou évaporable, le canal d'écoulement (6) - en partant d'une section transversale déterminée -
• présentant au moins un élargissement de section transversale soudain (9) du canal d'écoulement en vue du tourbillonnement et du mélange intime du liquide condensable ou évaporable avec le gaz,
• l'augmentation de la section transversale d'écoulement à l'élargissement soudain de la section transversale (9) - par rapport à l'axe longitudinal (7) du canal d'écoulement (6) - présentant une pente moyenne α d'au moins 60°, de préférence, d'au moins 75°, et
• une section d'évacuation (5), qui est disposée à la suite de l'élargissement de section transversale (9) dans la direction d'écoulement du gaz (12) et qui ne présente qu'une alimentation de gaz centrale unique,
une section d'étranglement (4) étant disposée avant l'élargissement de section transversale (9) dans la direction d'écoulement du gaz (12), laquelle section d'étranglement (4) présente une section transversale d'écoulement effilée dans la direction d'écoulement du gaz (12).

6. Moyen d'alimentation de gaz (1') selon la revendication 5, **caractérisé en ce qu'**entre la section d'étranglement (4) et l'élargissement soudain de section transversale (9) est disposée une section intermédiaire (8) ayant, pour l'essentiel, une section transversale d'écoulement constante.

7. Moyen d'alimentation de gaz (1') selon la revendication 5, **caractérisé en ce que** l'accroissement de la section transversale d'écoulement à l'élargissement soudain de section transversale (9) présente une pente moyenne α, pour l'essentiel, de 90°.

8. Moyen d'alimentation de gaz (1') selon l'une quelconque des revendications 5 à 7, **caractérisé en ce que** la section d'évacuation est formée de telle sorte que la vitesse de gaz sur la section d'évacuation est maintenue, pour l'essentiel, constante ou légèrement dégressive.

9. Dispositif en vue de l'alimentation d'un gaz dans une cuve métallurgique, le dispositif comprenant un ou plusieurs moyens d'alimentation de gaz (1') selon l'une quelconque des revendications 1 à 8, ainsi que des conduits de gaz (14) allant aux moyens d'alimentation de gaz (1') et des moyens (18) en vue de l'introduction d'eau ou de vapeur d'eau en tant que composants condensables ou évaporables dans le moyen d'alimentation de gaz (1').
